# EUROPÄISCHE PATENTANMELDUNG

(11) **EP 1 333 113 A1**
(43) Veröffentlichungstag der Anmeldung: **06.08.2003**
(21) Anmeldenummer: 02002357.8
(22) Anmeldetag: 31.01.2002
(51) Int. Cl.: D01G 19/10

(54) **Sägezahndraht für die Kamm-Garnitur in einer Kämmmaschine**

(71) Anmelder: GRAF + CIE AG, 8640 Rapperswil (CH)
(72) Erfinder: Geisser, Stephan, 8645 Jena (CH)
(74) Vertreter: Patentanwälte Leinweber & Zimmermann

(57) **Zusammenfassung**

Die Erfindung betrifft einen Sägezahndraht zur Hersellung einer Sägezahn-Ganzstahlgarnitur für eine Kämmaschine und andere im Textilverarbeitungsprozeß verwendete Kämmaschinen, insbesondere für einen Wollkamm, mit einem Fußabschnitt (20) und einem vorzugsweise über eine Fußschulter daran anschließenden Blattabschnitt (30), wobei der Blattabschnitt durch von dem Fußabschnitt abgewandten Rand des Blattabschnittes ausgehende Zahneinschnitte (34) gebildete Sägezähne (32) aufweist. Bei dem erfindungsgemäßen Sägezahndraht beträgt die Differenz zwischen der Fußbreite (b1) und Blattbreite (b2) am Füß weniger als 0,25mm.

## Beschreibung

Die Erfindung betrifft einen Sägezahndraht zur Herstellung einer Sägezahn-Ganzstahlgarnitur wie sie für verschiedene Verwendungszwecke im textilen Verarbeitungsprozess verwendet werden, wie etwa für eine Kämmaschine, insbesondere für einen Wollkamm, mit einem Fußabschnitt und einem vorzugsweise über eine Fußschulter daran anschließenden Blattabschnitt, wobei der Blattabschnitt durch von dem dem Fußabschnitt abgewandten Rand des Blattabschnitts ausgehende Zahneinschnitte gebildete Sägezähne aufweist, eine unter Verwendung derartiger Sägezahndrähte hergestellte Sägezahn-Ganzstahlgarnitur sowie eine unter Verwendung einer derartigen Garnitur hergestellte Kämmaschine, Karde, Reissmaschine, Vorauflösemaschine und insbesondere einen Wollkamnm.

Kämmaschinen werden bei der Bearbeitung von Textilfasern zum Reinigen und Parallelisieren der Fasern eingesetzt. Dabei kann das Fasermaterial der Kämmaschine in Form eines ggf. bereits kardierten Faserbartes vorgelegt werden. Dieser Faserbart wird von einer umlaufenden Garnitur der Kämmaschine durchfahren, von dem noch nicht gekämmten Faserband getrennt und mit bereits gekämmten Fasern verbunden bzw. verlötet.

Insbesondere bei der Bearbeitung der langstapligen Schafwollfasern hat es sch gezeigt, daß unter Einsatz herkömmlicher Sägezahn-Ganzstahlgarnituren hergestellte Kämmaschinen nur eine begrenzte Reinigungswirkung entfalten, wobei in dem gekämmten Fasermaterial insbesondere noch feine Futterteilchen zurückbleiben können.

Angesichts dieser Probleme im Stand der Technik liegt der Erfindung die Aufgabe zugrunde, einen Sägezahndraht bereitzustellen, mit dem eine bessere Reinigungswirkung ermöglichende Garnituren herstellbar sind sowie entsprechende Garnituren und Kämmaschinen anzugeben.

Hinsichlich des Sägezahndrahtes wird diese Aufgabe durch eine Weiterbildung der bekannten zur Herstellung von Sägezahn-Ganzstahlgarnituren für Kämmaschinen eingesetzten Sägezandrähte gelöst, die im wesentlichen dadurch gekennzeichnet ist, daß die Differenz zwischen der Fußbreite und der Blattbreite am Fuß weniger als 0,25 mm, vorzugsweise weniger als 0,2 mm, besonders bevorzugt höchstens 0,15 mm beträgt, wobei hier und im folgenden auf die Definitionen gemäß DIN ISO 5234 zurückgegriffen wird.

Diese Erfindung geht auf die Erkenntnis zurück, daß die mangelhafte Reinigungswirkung bekannter Kämmaschinen in erster Linie darauf zurückzuführen ist, daß die zwischen den einzelnen Sägezahndrähten gebildeten Garniturgassen so breit sind, daß feine Futterteilchen und kleine Nissen damit nicht mehr ausgekämmt werden können. Bei unter Verwendung erfindungsgemäßer Sägezahndrähte hergestellten Garnituren, bei denen die Garniturfüße nebeneinander angeordneter Sägezahndrähte unmittelbar aneinander anliegen, beträgt die Breite der Garniturgassen im Bereich des an den Fuß angrenzenden Garniturgrundes weniger als 0,25 mm, so daß auch noch sehr feine Verunreinigungen ausgekämmt werden können, wobei eine weitere Verbesserung der Reinigungswirkung erreicht wird, wenn die Differenz zwischen der Fußbreite und der Blattbreite am Fuß 0,15 mm oder weniger beträgt, so daß auch die Breite der Garniturgassen in dem an den Fuß angrenzenden Garniturgrund höchstens 0,15 mm beträgt. Dabei wurde im Rahmen dieser Erfindung überraschenderweise festgestellt, daß auch bei Einsatz von Garnituren mit derartig geringen Breiten der zwischen den einzelnen Sägezahndrähten gebildeten Gassen keine übermäßige Beschädigung des Fasermaterials bzw. keine Verschlechterung des Stapelverlaufs durch Faserkürzungen dieses Fasermaterials erzeugt wird, so daß die erreichte verbesserte Reinigungswirkung ohne Qualitätsminderung erzielt wird.

Im Hinblick auf den Erhalt eines ausreichenden Gassenvolumens über die gesamte Garnitur, d.h. eines ausreichenden Gesamtvolumens der zwischen den einzelnen Sägezahndrähten einer Garnitur gebildeten Gassen hat es sich als zweckmäßig erwiesen, wenn das Verhältnis der Fußbreite zur Blattbreite am Fuß kleiner als 2, vorzugsweise kleiner als 1,75 ist.

Eine weitere Verbesserung der Reinigungswirkung unter Verwendung erfindungsgemäßer Sägezahndrähte hergestellter Garnituren läßt sich erreichen, wenn die Differenz zwischen der Blattbreite am Fuß und der Blattbreite an der Spitze weniger als 0,2 mm, vorzugsweise weniger als 0,15 mm, besonders bevorzugt weniger als 0,1 mm beträgt, weil dann auch im Bereich der Zahnspitzen der Sägezahn-Ganzstahlgarnitur noch eine zum Auskämmen feiner Verunreinigungen genügend geringe Gassenbreite erhalten wird.

Wiederum im Hinblick auf den Erhalt eines ausreichend hohen Gesamtvolumens der zwischen den einzelnen Sägezahndrähten erfindungsgemäßer Garnituren gebildeten Gasse hat es sich als zweckmäßig erwiesen, wenn das Verhältnis der Blatthöhe der Sägezahndrähte zur Gesamthöhe größer als 0,5, vorzugsweise größer als 0,6, besonders bevorzugt größer als 0,75 ist, wobei das Verhältnis der Zahneinschnittiefe zur Blatthöhe zweckmäßigerweise größer als 0,9 ist.

Herstellungstechnisch hat es sich als besonders günstig erwiesen, wenn eine Fußflanke koplanar zu der daran angrenzenden Blattflanke verläuft, während die andere Fußflanke einen überstumpfen Winkel mit der ggf. über eine Fußschulter daran anschließende Blattflanke einschließt, so daß sich die Blattbreite ausgehend vom Fuß in Richtung auf die Zahnspitzen stetig verringert.

Üblicherweise werden Sägezahndrähte zum Herstellen einer Garnitur mit Hilfe von auf den Fußschultern aufliegenden Führungselementen, wie etwa Führungsrollen bzw. Walzen auf einen Garniturträger aufgezogen. Bei den erfindungsgemäßen Sägezahndrähten beträgt die Differenz zwischen der Fußbreite und der Blattbreite am Fuß, also die Breite der Fußschulter allerdings weniger als 0,25 mm, so daß auch nur eine entsprechend gering Auflagefläche für Führungselemente zur Verfügung steht. Um dennoch eine zuverlässige Führung der Sägezahndrähte beim Aufziehen auf Garniturträger zu ermöglichen hat es sich als zweckmäßig erwiesen, wenn eine Fußflanke erfindungsgemäßer Sägezahndrähte, vorzugsweise die der koplanar zu einer Blattflanke verlaufenden Fußflanke entgegengesetzte Fußflanke einen sich in Längsrichtung des Drahtes erstreckenden Führungsbereich, insbesondere eine Führungsnut aufweist, in die ein geeignetes Führungselement beim Aufziehen der Sägezahndrähte auf einen Garniturträger eingesetzt werden kann.

Beim praktischen Einsatz erfindungsgemäßer Sägezahndrähte zur Herstellung von Wollkämmen hat es sich als besonders zweckmäßig erwiesen, wenn die Fußbreite höchstens 0,7 mm, vorzugsweise höchstens 0,35 mm, besonders bevorzugt höchstens 0,3 mm beträgt, während die Blattbreite an der Spitze höchstens 0,2 mm, vorzugsweise höchstens 0,15 mm, besonders bevorzugt höchstens 0,1 mm beträgt. Dabei beträgt die Gesamthöhe des Drahtes zweckmäßigerweise mehr als 4 mm, vorzugsweise etwa 5,5 mm, während die Fußhöhe weniger als 2 mm, vorzugsweise weniger als 1,5 mm, besonders bevorzugt etwa 1,2 mm beträgt und/oder die Blatteinschnittiefe etwa 4 mm beträgt.

Ebenso wie bei herkömmlichen Garnituren weist auch ein aus erfindungsgemäßen Sägezahndrähten hergestellte Garnitur eine Mehrzahl von nebeneinander angeordneten Sägezahndrähten auf, wobei die Fußflanken dieser nebeneinander angeordneten Sägezahndrähte unmittelbar aneinander anliegen. Eine unter Verwendung derartiger Garnituren hergestellte Kämmaschine umfaßt einen etwa kreiszylinderischen und um die Zylinderachse drehbar gelagerten Grundkörper mit einer Mehrzahl von in Umfangsrichtung hintereinander angeordneten Garniturelementen auf, wobei jedes Garniturelement einen Garniturträger und eine Mehrzahl von nebeneinander darauf angeordneten Sägezahndrähten aufweist. Der Einsatz von separaten auf einem Grundkörper montierbaren Garniturelemente hat den Vorteil, daß unterschiedliche Kämmwirkungen hervorbringende Garniturelemente unabhängig voneinander montiert und ausgetauscht werden können.

Im Hinblick auf die Schonung des Fasermaterials bei gleichzeitiger Sicherstellung einer besonders guten Reinigungswirkung hat es sich als zweckmäßig erwiesen, wenn mindestens ein in Umfangsrichtung hinter einem Garniturelement angeordnetes Garniturelement eine größere Kämmwirkung (Progressive Kammwirkung) hervorbringt als ein vorheriges Garniturelement. Eine weitere Schonung des Fasermaterials ist erreichbar, wenn vor dem in Umfangsrichtung bzw. Drehrichtung des Grundkörpers ersten Garniturelement ein Ablenkelement angeordnet ist, mit dem der Faserbart bezüglich einer Zylinderachse des Grundkörpers bei einer Drehung des Grundkörpers um die Zylinderachse radial nach außen ablenkbar ist.

Nachstehend wird die Erfindung unter Bezugnahme auf die Zeichnung, auf die hinsichtlich aller erfindungswesentlichen und in der Beschreibung nicht näher herausgestellten Einzelheiten ausdrücklich verwiesen wird erläutert. In der Zeichnung zeigt:
- Fig. 1a: einen perspektivische Darstellung eines Sägezahndrahtes gemäß einer ersten Ausführungsform der Erfindung,
- Fig.1b: eine perspektivische Darstellung eines Sägezahndrahtes gemäß einer zweiten Ausführungsform der Erfindung,
- Fig.2a: eine unter Verwendung von Sägezahndrähten gemäß Fig. 1a hergestellte Garnitur,
- Fig.2b: eine unter Verwendung von Sägezahndrähten gemäß Fig. 1b hergestellte Garnitur,
- Fig.3a: eine Seitenansicht des Sägezahndrahtes gemäß Fig. 1a,
- Fig. 3b: eine Schnittdarstellung des Sägezahndrahtes gemäß Fig. 1a,
- Fig. 4a: eine Seitenansicht eines Sägezahndrahtes gemäß einer dritten Ausführungsform der Erfindung,
- Fig. 4b: eine Schnittdarstellung eines Sägezahndrahtes gemäß der dritten Ausführungsform der Erfindung und
- Fig. 5: eine schematische Darstellung einer erfindungsgemäßen Kämmaschine.

Bei der folgenden Erläuterung erfindungsgemäßer Sägezahndrähte und Garnituren werden zur Bezeichnung einander entsprechender Teile gleiche Bezugszeichen verwendet. Der in Fig. 1a und Fig. 3 dargestellte Sägezahndraht besteht im wesentlichen aus einem Fußabschnitt 20 und einem Blattabschnitt 30. Dabei wird der Fußabschnitt 20 an seiner dem Blattabschnitt 30 abgewandten Seite von einer im wesentlichen ebenen unteren Begrenzungsfläche 24 begrenzt, von der zwei einen rechten Winkel damit einschließende Fußflanken 26 und 28 ausgehen und sich in Richtung auf den Blattabschnitt 30 erstrecken. Durch diese Form des Fußabschnittes wird erreicht, daß der in Fig. 1a dargestellte Sägezahndraht auf einen Garniturträger mit glatter Trägerfläche aufgezogen werden kann, wobei nebeneinander auf der Trägerfläche angeordnete Sägezahndrähte so angeordnet sind, daß die Flankenflächen der Fußabschnitte aneinander anliegen, wie in Fig. 2a dargestellt. Dabei wird das Aufziehen der Sägezahndrähte auf den Träger durch eine in der Fußflanke 26 vorgesehene und sich in Längsrichtung des Sägezahndrahtes erstreckende Führungsnut 27 erleichtert. Diese Führungsnut erstreckt sich über mehr als die Hälfte der gesamten Fußhöhe, wobei die Nuttiefe weniger als die Hälfte der Fußbreite beträgt.

Der Fußabschnitt geht ausgehend von der mit der Nut 27 ausgestatteten Flankenfläche 26 über eine Fußschulter 22 in den Blattabschnitt 30 über, der mit einer Anzahl von Zähnen 32 versehen ist. Dabei sind die Zähne 32 durch sich ausgehend von dem dem Fußabschnitt 20 abgewandten Rand des Blattabschnittes 30 in Richtung auf den Fußabschnitt 20 erstreckende Zahneinschnitte gebildet. Bei der in Fig. 1a und 3 dargestellten Ausführungsform der Erfindung beträgt die Breite der Fußschulter 22, d.h. die Differenz zwischen der Fußbreite b₁ und der Blattbreite b₂ am Fuß etwa 0,15 mm. Wie besonders deutlich in Fig. 3b zu erkennen ist, verläuft die Fußflanke 28 koplanar zu der daran angrenzenden Flanke des Blatts 30. Demnach beträgt die Breite der Garniturgasse zwischen zwei benachbarten Sägezahndrähten im Bereich des an den Fuß angrenzenden Gassengrundes bei der in Fig. 2a dargestellten Garnitur etwa 0,15 mm.

Bei den in Fig. 1a und 3 dargestellten Sägezahndrähten beträgt die Blattbreite b₂ der Spitze etwa 0,08 mm, während die Fußbreite b₁ ,35 mm beträgt, so daß die Breite der Garniturgassen im Bereich der Zahnspitzen etwa 0,27 mm beträgt. Wie besonders deutlich in Fig. 3a zu erkennen ist, sind die einzelnen Sägezähne des dargestellten Sägezahndrahtes in Form von sogenannten Bogenzähnen ausgeführt, wobei der Brustwinkel α etwa 45° und der Rükkenwinkel γ etwa 60° beträgt. Der Krümmungsradius der Zahnbrust R beträgt etwa 3,5 mm. Die Gesamthöhe h₁ des Drahtes beträgt etwa 5,5 mm wobei die Fußhöhe h₂ etwa 1,2 mm und die Zahneinschnittiefe h₆ etwa 4 mm beträgt.

Der in Fig. 1b dargestellte Sägezahndraht unterscheidet sich nur dadurch von dem anhand der Fig. 1a und 3 erläuterten Sägezahndrähten, daß die Fußflanke 26 übergangslos, d.h. ohne Fußschulter in die daran angrenzende Blattflanke übergeht, so daß die Breite der Garniturgassen bei der in Fig. 2b dargestellten Garnitur sich ausgehend von den Zahnspitzen in Richtung auf die Fußabschnitte der Sägezahndrähte stetig bis auf 0 verringert.

Die in Fig. 4 dargestellte dritte Ausführungsform der Erfindung unterscheidet sich im wesentlichen nur dadurch von der anhand der Fig. 4a und 3 erläuterten ersten Ausführungsform der Erfindung, daß die Fußflanke 26 glatt, d.h. ohne Ausführung einer entsprechenden Nut darin verwirklicht ist. Dabei beträgt die Fußbreite b1 bei der dritten Ausführungsform der Erfindung etwa 0,7 mm, während die Fußhöhe h₂ 1,2 mm, die Gesamthöhe h₅ 5mm und die Zahneinschnittiefe h₆ etwa 4 mm beträgt. Der Brustwinkel α beträgt bei der dritten Ausführungsform der Erfindung etwa 35°, während der Rückenwinkel γ etwa 50° beträgt. Der Krümmungsradius R der Zahnbrüste beträgt bei der dritten Ausführungsform etwa 3,5 mm, während die Zahnteilung etwa 3,627 mm beträgt. Schließlich beträgt die Blattbreite b₃ an der Spitze des in Fig. 4 dargestellten Sägezahndrahtes etwa 0,09 mm.

Der in Fig. 5 dargestellte Wollkamm besteht im wesentlichen aus einem kreiszylindrischen und als Hohlkörper ausgeführten Grundkörper 100 und einer Mehrzahl von in Umfangsrichtung des Grundkörpers 100 hintereinander angeordneten Garniturelementen 120. Der Grundkörper 100 ist um seine Zylinderachse drehbar gelagert, wie in Fig. 5 durch den Pfeil P angedeutet. Jedes der Garniturelemente 120 umfaßt einen Garniturträger 122 sowie eine Mehrzahl von nebeneinander darauf angeordneten Sägezahndrähten 10, wobei die Sägezahndrähte 10 in Umgangsrichtung gegeneinander versetzt angeordnet sind, so daß die Zahnspitzen benachbarter Sägezahndrähte in Axialrichtung nicht unmittelbar nebeneinander angeordnet sind. Jeder der Garniturträger 122 weist an seiner dem Grundträger 100 zugewandten Begrenzungsfläche eine in Richtung der Zylinderachse verlaufende etwaT-förmige Nut auf, in der ein Bolzenkopf eines den Grundkörper 100 durchsetzenden Schraubbolzens 102 aufgenommen ist, um so das Garniturelement 120 an dem Grundträger 100 zu befestigen. Vor dem in Drehrichtung des Grundkörpers 100 ersten Garniturelement 120 ist ein Ablenkelement 130 an dem Grundkörper 100 befestigt, welcher eine bezüglich der Zylinderachse schräg nach außen verlaufende Ablenkfläche 132 aufweist, mit der der zu kämmende Faserbart bezüglich der Zylinderachse des Grundkörpers 100 bei einer Drehung des Grundkörpers 100 um diese Zylinderachse radial nach außen abgelenkt wird, um so eine übermäßige Beanspruchung des Faserbartes und der Sägezahndrähte des ersten Garniturelementes 120 zu vermeiden.

Wie der Zeichnung zu entnehmen ist, sind die Garniturelemente 120 nur über einen Teil der Umfangsflächen des Grundträgers 100 angeordnet, während ein anderer Teil mit einem Umfangswinkel von mehr als 100° ohne Garniturelemente ausgeführt ist. Bei einer Drehung des Grundkörpers 100 um die Zylinderachse steht der diesen ohne Garniturelemente ausgeführten Abschnitt des Grundkörpers entsprechende Zeitabschnitt zum Abtrennen und Verlöten des gekämmten Faserbartes zur Verfügung. Die in Drehrichtung des Grundkörpers 100 hintereinander angeordneten Garniturelemente 120 sind so ausgeführt, daß mindestens ein hinter einem Garniturelement 120 angeordnetes weiteres Garniturelement 120 eine größere Kämmwirkung hervorbringt als ein vorheriges Garniturelement 120. Dazu können Garniturelemente 120 mit unterschiedlichen Sägezahngarnituren eingesetzt werden, deren Bemessungen in Tabelle 1 angegeben sind.

**Tabelle 1**

| Garniturelement | Fußbreite (b₁) (mm) | Blattbreite an der Spitze(b₃) (mm) | Brustwinkel α | Gesamthöhe h₁ (mm) | Zahneinschnittiefe h₆ (mm) | Führungsnut |
|---|---|---|---|---|---|---|
| 1 | 0,7 | 0,09 | 35° | 5,5 | 4 | (-) |
| 2 | 0,6 | 0,12 | 35° | 5,5 | 4 | (-) |
| 3 | 0,6 | 0,09 | 40° | 5,5 | 4 | (-) |
| 4 | 0,5 | 0,.08 | 45° | 5,5 | 4 | (-) |
| 5 | 0,4 | 0,08 | 45° | 5,5 | 4 | (-) |
| 6 | 0,35 | 0,08 | 45° | 5,5 | 4 | (+) |
| 7 | 0,35 | 0,08 | 40° | 5,5 | 4 | (+) |
| 8 | 0,35 | 0,08 | 45° | 5,5 | 4 | (+) |

Die Erfindung ist nicht auf die anhand der Zeichnung erläuterten Ausführungsformen beschränkt. Vielmehr ist auch an den Einsatz von Wollkämmen gedacht, bei denen die einzelnen Garniturelemente auf einem gemeinsam Garniturträger angeordnet sind, wenngleich dadurch der Austausch und die Montage der Garniturelemente erschwert wird. Auch können die Garniturträger in anderer Weise an dem Grundträger befestigt sein. Schließlich können auch noch andere Abmessungen der einzelnen Sägezahndrähte eingesetzt werden, wobei jedoch bei mindestens einem Garniturelement die Differenz zwischen der Fußbreite und der Blattbreite am Fuß weniger als 0,25 mm, vorzugsweise weniger als 0,2 mm, besonders bevorzugt höchstens 0,15 mm beträgt.

## Patentansprüche

1. Sägezahndraht zur Herstellung einer Sägezahn-Ganzstahlgarnitur für eine Kämmaschine und andere im Textilverarbeitungsprozess verwendeten Kämmaschinen, insbesondere für einen Wollkamm, mit einem Fußabschnitt (20) und einem vorzugsweise über eine Fußschulter (22) daran anschließenden Blattabschnitt (30), wobei der Blattabschnitt (30) durch von dem dem Fußabschnitt (20) abgewandten Rand des Balttabschnittes (30) ausgehende Zahneinschnitte (34) gebildete Sägezähne (32) aufweist, **dadurch gekennzeichnet, daß** die Differenz zwischen der Fußbreite (b₁) und der Blattbreite (b₂) am Fuß weniger als 0,25 mm, vorzugsweise weniger als 0,2 mm, besonders bevorzugt höchstens 0,15 mm beträgt.

2. Sägezahndraht nach Anspruch 1, **dadurch gekennzeichnet, daß** das Verhältnis der Fußbreite zur Blattbreite am Fuß kleiner als 2, vorzugsweise kleiner als 1,75 ist.

3. Sägezahndraht nach Anspruch 1 oder 2, **dadurch gekennzeichnet daß** die Differenz zwischen der Blattbreite (b₂) am Fuß und der Blattbreite (b₃) an der Spitze weniger als 0,2 mm, vorzugsweise weniger als 0,15 mm, besonders bevorzugt höchstens 0,1 mm beträgt.

4. Sägezahndraht nach einem der vorhergehenden Ansprüche, **dadurch gekennzeichnet, daß** das Verhältnis der Blatthöhe zur Gesamthöhe (h₁) größer als 0,5, vorzugsweise größer als 0,6, besonders bevorzugt größer als 0,75 ist.

5. Sägezahndraht nach einem der vorhergehenden Ansprüche, **dadurch gekennzeichnet, daß** das Verhältnis der Zahneinschnittiefe (h₆) zur Blatthöhe größer als 0,9 ist.

6. Sägezahndraht nach einem der vorhergehenden Ansprüche, **dadurch gekennzeichnet, daß** eine Fußflanke (28) koplanar zu der daran angrenzenden Blattflanke verläuft.

7. Sägezahndraht nach einem der vorhergehenden Ansprüche, **dadurch gekennzeichnet, daß** eine Fußflanke, vorzugsweise die der koplanar zu einer Blattflanke verlaufenden Fußflanke (28) entgegengesetzte Fußflanke (26) einen sich in Längsrichtung des Drahtes erstreckenden Führungsbereich, insbesondere eine Führungsnut (27) aufweist.

8. Sägezahndraht nach einem der vorhergehenden Ansprüche, **dadurch gekennzeichnet, daß** die Fußbreite (b₁) höchstens 0,7 mm, vorzugsweise höchstens 0,35 mm, besonders bevorzugt höchstens 0,3 mm beträgt.

9. Sägezahndraht nach einem der vorhergehenden Ansprüche, **dadurch gekennzeichnet, daß** die Blattbreite (b₃) an der Spitze weniger als 0,2 mm, vorzugsweise weniger als 0,15 mm, besonders bevorzugt höchstens 0,1 mm beträgt.

10. Sägezahndraht nach einem der vorhergehenden Ansprüche, **dadurch gekennzeichnet, daß** sich die Blattbreite ausgehend vom Fuß (20) in Richtung auf die Zahnspitzen stetig verringert.

11. Sägezahndraht nach einem der vorhergehenden Ansprüche, **dadurch gekennzeichnet, daß** die Gesamthöhe (H₁) des Drahtes mehr als 4 mm, vorzugsweise etwa 5,5 mm, die Fußhöhe (h₂) weniger als 2 mm, vorzugsweise weniger als 1,5 mm, besonders bevorzugt etwa 1,2 mm und/oder die Blatteinschnittiefe (h₆) etwa 4 mm beträgt.

12. Garnitur für eine Kämmaschine mit einer Mehrzahl von nebeneinander angeordneten Sägezahndrähten (10) nach einem der vorhergehenden Ansprüche, wobei die Fußflanken der nebeneinander angeordneten Sägezahndrähte (10) unmittelbar aneinander anliegen.

13. Kämmaschine mit mindestens einer Garnitur nach einem der vorhergehenden Ansprüche.

14. Kämmaschine, insbesondere nach Anspruch 13, **gekennzeichnet durch** einen etwa kreiszylinderischen Grundkörper mit einer Mehrzahl von in Umfangsrichtung hintereinander angeordneten Garniturelementen (120), von denen jedes einen Garniturträger (122) und eine Mehrzahl von nebeinander darauf angeordneten Sägezahndrähten (10) aufweist.

15. Kämmaschine nach Anspruch 13 oder 14, **dadurch gekennzeichnet, daß** mindestens ein in Umfangsrichtung hinter einem Garniturelement angeordnetes Garniturelement eine größere Kämmwirkung hervorbringt als ein vorheriges Garniturelement.

16. Kämmaschine nach einem der Ansprüche 13 bis 15, **dadurch gekennzeichnet, daß** vor dem in Umfangsrichtung ersten Garniturelement ein Ablenkelement (130) angeordnet ist, mit dem Faserbart bezüglich einer Zylinderachse des Grundkörpers (100) bei einer Drehung des Grundkörpers (300) um die Zylinderachse radial nach außen ablenkbar ist.

17. Wollkamm für eine Kämmaschine nach einem der Ansprüche 13 bis 16.
